# EUROPÄISCHE PATENTSCHRIFT

(11) **EP 3 315 220 B1**
(45) Veröffentlichungstag und Bekanntmachung des Hinweises auf die Patenterteilung: **15.05.2019**
(21) Anmeldenummer: 17192208.1
(22) Anmeldetag: 20.09.2017
(51) Int. Cl.: B21B 9/00

(54) **WALZGERÜST MIT ABSAUGEINRICHTUNG**
MILL STAND WITH EXHAUST SYSTEM
CAGE DE LAMINOIR DOTÉE D'UN DISPOSITIF D'ASPIRATION

(30) Priorität: 25.10.2016 DE 102016120365
(43) Veröffentlichungstag der Anmeldung: 02.05.2018
(73) Patentinhaber: Achenbach Buschhütten GmbH & Co. KG, 57223 Kreuztal (DE)
(72) Erfinder: Barten, Axel, 57223 Kreuztal (DE); Stähler, Matthias, 57223 Kreuztal (DE); Kasper, Philipp, 57076 Siegen (DE); Marx, Axel, 57223 Kreuztal (DE)
(74) Vertreter: advotec.

(56) Entgegenhaltungen:
- WO-A1-00/61308
- JP-A- H 079 009
- JP-A- H11 216 503
- JP-A- S62 173 006

## Beschreibung

Die Erfindung betrifft ein Walzgerüst zum Walzen von Metallbändern mit einer am Walzgerüst angeordneten Absaugeinrichtung umfassend zumindest eine oberhalb eines Walzspaltes des Walzgerüstes angeordnete Absaugkammer mit einer sich im Wesentlichen längs oder quer zur Förderrichtung des Metallbandes erstreckenden spaltförmigen Absaugöffnung.

Aus der WO 00/61308 ist ein Walzgerüst zum Walzen von Metallbändern gemäß dem Oberbegriff von Anspruch 1 bekannt, das mit einer das Walzgerüst vollständig umschließenden Gehäuse versehen ist. In dem Gehäuse ist oberhalb des Walzspaltes des Walzgerüstes eine mit einer spaltförmigen Absaugöffnung, die sich parallel zur Förderrichtung des Metallbandes erstreckt, versehene Absaugkammer angeordnet, wobei durch die Absaugöffnung ein Öldunst abgesaugt werden soll, der dadurch entsteht, dass im Bereich des Walzspaltes auf das Metallband aufgebrachte Kühl-/Schmierflüssigkeit auf dem in Folge des Walzvorgangs erwärmten Metallband verdampft.

Die Dunstabsaugung erweist sich nicht nur aus Gründen des Arbeitsschutzes als notwendig, um das Bedienpersonal des Walzgerüstes vor gesundheitlichen Beeinträchtigungen zu schützen, sondern auch als vorteilhaft, um über außerhalb des Gehäuses angeordnete Abscheideeinrichtungen eine Rückgewinnung des Kühl-/Schmiermittels für dessen Wiederverwendung zu ermöglichen.

Um eine kontinuierliche Luftströmung innerhalb des Gehäuses zu ermöglichen, ist das Gehäuse mit einer Lufteintrittsöffnung versehen, an die ein innerhalb des Gehäuses angeordnetes Gebläse angeschlossen ist, das eine diagonal gerichtete Luftströmung zu der in einem oberen Eckbereich des Gehäuses angeordneten Absaugöffnung ermöglicht.

Insbesondere dann, wenn das bekannte Walzgerüst im Reversierbetrieb betrieben werden soll, ist vorgesehen, dass die zur Durchführung des Reversierbetriebes notwendigen Haspeleinrichtungen auf der Einlaufseite und der Auslaufseite des Walzgerüstes ebenfalls in dem Gehäuse aufgenommen sind.

Das bekannte Walzgerüst ermöglicht zwar eine wirksame Abführung des im Walzbetrieb entstehenden Dunstes, wobei jedoch für die Einhausung des Walzgerüstes, die im Falle des Reversierbetriebes die zusätzliche Aufnahme der Haspeleinrichtungen in dem Gehäuse vorsieht, ein erheblicher anlagentechnischer Aufwand erforderlich ist.

Darüber hinaus wird die freie Zugänglichkeit des Walzgerüstes erheblich eingeschränkt, was insbesondere bei auftretenden Betriebsstörungen, die zur Behebung der Betriebsstörung häufig einen direkten Zugriff auf die Störungsstelle erfordert, zu unerwünschten Verlängerungen von Stillstandszeiten für die Störungsbehebung führt. Ebenfalls wird ein Coilwechsel auf einer Haspeleinrichtung erschwert oder erfordert zumindest die zusätzliche Installation einer aufwändigen Türtechnik, die einen Coilwechsel mit nachfolgendem Abschluss des Gehäuses erforderlich macht.

Der vorliegenden Erfindung liegt daher die Aufgabe zugrunde, ein Walzgerüst vorzuschlagen, dass eine effektive Dunstabsaugung ohne Beeinträchtigung der freien Zugänglichkeit des Walzgerüstes ermöglicht.

Zur Lösung dieser Aufgabe weist das erfindungsgemäße Walzgerüst die Merkmale des Anspruchs 1 auf.

Erfindungsgemäß ist die Absaugöffnung innerhalb einer einen Haspelbereich überdeckenden Absaughaube angeordnet, derart, dass die Absaugöffnung mit einer sich im Wesentlichen parallel zur Absaugöffnung erstreckenden Zuluftöffnung eine Öffnungsebene zur Erzeugung einer Strömungswand definiert, die sich zumindest teilweise zwischen der Absaughaube und einer durch den Walzspalt verlaufenden Metallband-Förderebene erstreckt und einen Dunstabzugsbereich des Walzgerüstes von einem Umgebungsbereich des Walzgerüstes trennt.

Im Unterschied zu dem bekannten Walzgerüst ist anstelle eines das Walzgerüst vollständig umschließenden Gehäuses lediglich eine Absaughaube in Kombination mit einer Absaugöffnung und einer zugeordneten Zuluftöffnung erforderlich, derart, dass in einer durch die Absaugöffnung und die Zulauföffnung definierten Öffnungsebene die Ausbildung einer Strömungswand ermöglicht wird, sodass durch die Absaugöffnung nicht nur Dunst aus dem Dunstabzugsbereich abgesogen wird, sondern durch die zwischen der Zuluftöffnung und der Ablauföffnung ausgebildete Strömungswand eine Trennung zwischen dem Dunstabzugsbereich und dem Umgebungsbereich des Walzgerüstes ermöglicht wird.

Im Vergleich zu einer massiv ausgebildeten Gehäusewand bildet die Strömungswand eine eher virtuelle Wand aus, die einerseits aufgrund der fehlenden Körperlichkeit der Wand keine Einschränkung der Zugänglichkeit des Dunstabzugsbereichs bewirkt, und andererseits durch die zwischen der Zuluftöffnung und der Absaugöffnung sich ausbildende Luftströmung (Strömungswand) verhindert, dass Dunst aus dem Dunstabzugsbereich in den Umgebungsbereich gelangt.

Da wegen der im Umgebungsbereich des Walzgerüstes geringen Luftbewegungen bereits geringste Strömungsgeschwindigkeiten ausreichend sind, um eine Abschirmung des Dunstabzugsbereichs durch die Strömungswand zu ermöglichen, ist mit der Ausbildung der Strömungswand keine Beeinträchtigung des Betriebs beziehungsweise der Zugänglichkeit des Walzgerüstes verbunden. Die Strömungsgeschwindigkeit kann sogar so gering sein, dass sie von dem Bedienpersonal praktisch nicht wahrgenommen wird.

Da es für ein Mindestmaß an Zugänglichkeit des Walzgerüstes ausreichend sein kann, wenn eine Zugänglichkeit von einer Seite des Haspelbereichs gegeben ist, ist eine Minimalkonfiguration des erfindungsgemäßen Walzgerüstes denkbar, bei der zur Realisierung dieser Zugänglichkeit lediglich eine Strömungswand parallel oder quer zur Förderrichtung des Metallbandes vorgesehen ist. In diesem Fall können die weiteren seitlichen Abschirmungen des Dunstabzugsbereichs gegenüber dem Umgebungsbereich durch andere geeignete Maßnahmen, wie insbesondere abschirmende Wände gebildet sein.

Grundsätzlich kann eine spaltförmige Ausgestaltung der Absaugöffnung nicht nur durch einen durchgehend ausgebildeten Spalt gebildet sein. Vielmehr ist auch eine Reihenanordnung von beliebig ausgebildeten Öffnungen möglich.

Besonders vorteilhaft ist es, wenn die Absaugöffnung einen Abzugsspalt in einem den Dunstabzugsbereich nach oben begrenzenden Haubenboden ausbildet, sodass der Haubenboden als ergänzende Strömungsleiteinrichtung nutzbar ist, die es ermöglicht, dass auch seitlich und gegebenenfalls oberhalb der Absaugöffnung aufgestauter Dunst wirkungsvoll durch die Absaugöffnung abgesaugt werden kann.

Wenn in einer bevorzugten Ausführungsform die Absaugeinrichtung zumindest zwei weitere, jeweils mit einer Absaugöffnung versehene Absaugkammern aufweist, wobei die eine Absaugöffnung quer zur Förderrichtung und die beiden weiteren Absaugöffnungen einander gegenüberliegend, jeweils längs der Förderrichtung angeordnet sind, kann die Absaugleistung erheblich gesteigert werden.

In dem Fall, dass zumindest eine der weiteren Absaugöffnungen zusammen mit einer der weiteren Absaugöffnung zugeordneten Zuluftöffnung eine weitere Öffnungsebene zur Erzeugung einer weiteren Strömungswand zur Trennung des Dunstabzugsbereichs vom Umgebungsbereich des Walzgerüstes definiert, kann die Zugänglichkeit des Walzgerüstes noch weiter gesteigert werden.

In dem Fall, dass zumindest eine der weiteren Absaugöffnungen quer zur Förderrichtung angeordnet ist, derart, dass der Dunstabzugsbereich allseitig von Absaugöffnungen umgeben ist, kann ein Niederschlag von Kühl- oder Schmierflüssigkeit aus dem Dunst auf Teile des Walzgerüstes wirkungsvoll entgegengewirkt werden.

Bei Installation einer weiteren, unterhalb der Metallband-Förderebene mit einer Absaugöffnung versehenen Absaugkammer kann eine Erstreckung der Absaugwirkung auch auf dem Unterflurbereich des Walzgerüstes erfolgen.

Wenn oberhalb einer in einem Walzenständer des Walzgerüstes angeordneten Walzenanordnung zumindest eine weitere mit einer Absaugöffnung versehene Absaugkammer vorgesehen ist, kann die Absaugung auch im Bereich des Walzenständers, insbesondere aus einem Verkleidungsschrank des Walzenständers erfolgen.

Dabei ist es besonders vorteilhaft, wenn die Absaugkammer als eine Ständerseitenteile des Walzenständers verbindende Ständertraverse ausgebildet ist, also gleichzeitig auch ein konstruktives Bauteil des Walzenständers ausbildet.

Um über die gesamte Länge der Absaugkammern eine möglichst effektive Absaugung zu ermöglichen, ist es vorteilhaft, wenn zwischen den Absaugkammern und einer an einem Ventilator angeschlossenen Sammelleitung eine Mehrzahl von jeweils einer Absaugkammer mit der Sammelleitung verbindenden Anschlussleitungen angeordnet sind.

Eine Anpassung der Absaugung an unterschiedliche Bereiche des Walzgerüstes wird möglich, wenn die Summe der Durchflussquerschnitte der Anschlussleitungen von zumindest zwei Absaugkammern unterschiedlich ist, wobei eine Möglichkeit darin besteht, dass die Anschlussleitungen unterschiedliche Querschnitte aufweisen. Auch ist es möglich, dass die Absaugkammern eine unterschiedliche Anzahl von Anschlussleitungen mit übereinstimmendem Durchflussquerschnitt aufweisen.

Zur Erhöhung der Effektivität der Dunstabsaugung ist es vorteilhaft, wenn das Walzgerüst sowohl auf einer Einlaufseite als auch auf einer Auslaufseite mit einer Absaugeinrichtung versehen ist, die übereinstimmend oder unterschiedlich ausgebildet sein können.

Besonders vorteilhaft ist es, wenn eine Anpassung an die auf der Einlaufseite und der Auslaufseite unterschiedlich groß anfallenden Dunstmengen dadurch erfolgt, dass die Absaugeinrichtungen auf der Einlaufseite und der Auslaufseite bei einer übereinstimmenden Anzahl von Absaugkammern in unterschiedlicher Anzahl ausgeführt oder im Durchflussquerschnitt unterschiedlich ausgebildet sind und im Durchflussquerschnitt unterschiedlich bemessene Sammelleitungen angeschlossen sind.

Vorzugsweise sind die Sammelleitung der Einlaufseite und die Sammelleitung der Auslaufseite an einen gemeinsamen Ventilator angeschlossen, sodass der anlagentechnische Aufwand auf ein Minimum reduziert werden kann.

Besonders vorteilhaft hinsichtlich eines reduzierten anlagentechnischen Aufwandes ist es auch, wenn zumindest eine Zuluftöffnung über eine Zuluftleitung an einen zur Versorgung einer Bandeintrag-/austrageinrichtung vorgesehenen Ventilator angeschlossen ist.

Wenn darüber hinaus die Zuluftleitung für die Zuluftöffnung zusammen mit einer Zuluftleitung für die Bandeintrag-/austrageinrichtung an eine Leitung des Ventilators angeschlossen ist, kann eine voneinander unabhängige Aktivierung der Zuluftöffnung einerseits und einer Düseneinrichtung der Bandeintrag-/austrageinrichtung andererseits mit einfachen Strömungsventilen erfolgen.

Besonders vorteilhaft ist es auch, wenn der Haubenboden gegenüber einem den Haubenboden tragenden und die Anschlussleitungen der Absaugeinrichtung aufnehmenden Gehäuse thermisch isoliert ist, sodass die Bildung von Kondenswasser in der Absaughaube verhindert oder zumindest reduziert werden kann. Der vorgenannte Effekt kann dadurch noch verstärkt werden, indem der Haubenboden mit einer Heizeinrichtung versehen ist.

Für die Wartung der an dem Walzgerüst angeordneten Absaugeinrichtung erweist es sich als besonders vorteilhaft, wenn zumindest eine Absaugkammer mit einer Wartungsöffnung versehen ist.

Nachfolgend wird bezugnehmend auf die Zeichnung ein bevorzugtes Ausführungsbeispiel der Erfindung näher erläutert. Es zeigen:
- **Fig. 1:**: ein Walzgerüst in Längsschnittdarstellung mit beidseitig am Walzgerüst angeordneten Absaugeinrichtungen;
- **Fig. 2:**: die in **Fig. 1** dargestellten Absaugeinrichtungen in einer Unteransicht und ohne Haubenboden;
- **Fig. 3:**: die in **Fig. 1** dargestellten Absaugeinrichtungen in Draufsicht und bei entfernter Haubenabdeckung

**Fig. 1** zeigt ein Walzgerüst 10 mit in einem Walzenständer 11 zwischen zwei Stützwalzen 12 angeordneten Arbeitswalzen 13, die einen Walzspalt 14 zwischen sich definieren, durch den in einer Förderebene 15 ein Metallband 16 von einem in einen ersten Haspelbereich 17 angeordneten Haspel 18 zu einem in einem zweiten Haspelbereich 19 auf der Auslaufseite des Walzgerüstes 10 angeordneten Haspel 20 in einem Einwegbetrieb oder auch im Reversierbetrieb alternierend in wechselnde Richtungen gefördert werden kann.

Aufgrund der im Fall des dargestellten Ausführungsbeispiels erfolgten Auslegung des Walzgerüstes 10 für den Reversierbetrieb, ist sowohl auf einer Einlaufseite als auch auf einer Auslaufseite des Walzgerüstes 10 benachbart dem Walzspalt 14 jeweils eine Bandeintrag-/austrageinrichtung 21 angeordnet, die mit einem Lufttisch 22 versehen ist, in dem nicht näher dargestellte Düsen ausgebildet sind, die über eine an einem Ventilator 23 angeschlossene Leitung 24 mit Luft versorgt werden, um auf dem Lufttisch 22 ein Luftpolster auszubilden, das den Einlauf bzw. Auslauf eines Bandanfangs des Metallbandes 16 beim Einfädeln in den Walzspalt 14 bzw. beim Ausfädeln aus dem Walzspalt 14 unterstützt.

Das Walzgerüst 10 ist aufgrund der Auslegung für den Reversierbetrieb sowohl auf der Einlaufseite als auch auf der Auslaufseite mit jeweils einer übereinstimmend ausgebildeten Absaugeinrichtung 25 versehen, die eine Absaughaube 26 mit einem Haubenboden 27 und einer Haubenabdeckung 28 aufweist. Wie aus einer Zusammenschau der **Fig 1** und **Fig. 2** deutlich wird, weisen die Absaugeinrichtungen 25 im vorliegenden Fall jeweils vier Absaugkammern 29, 30, 31 und 32 auf, wobei im vorliegenden Fall die Absaugkammern 29 und 30, die längs der Förderrichtung 33 des Metallbandes 16 angeordnet sind, eine übereinstimmende Länge aufweisen und die Absaugkammern 31, 32, die quer zur Förderrichtung 33 angeordnet sind, eine unterschiedliche Länge aufweisen. Die quer zur Förderrichtung angeordnete Absaugkammer 31 weist, wie insbesondere auch in **Fig. 1** dargestellt, eine Absaugöffnung 34 auf, die spaltförmig ausgebildet ist und sich wie die Absaugkammer 31 quer zur Förderrichtung 33 und im vorliegenden Fall über die gesamte Länge der Absaugkammer 31 erstreckt. Wie **Fig. 1** zeigt, ist die Absaugöffnung 34, wie im Übrigen auch die Absaugöffnungen 35, 36 und 37 der weiteren Absaugkammern 30, 32 und 29, oberhalb des Walzspaltes 14 und im vorliegenden Fall zusammen mit den Absaugöffnungen 35, 36 und 37 in einer gemeinsamen Absaugebene 38 angeordnet.

Unterhalb der Absaugebene 38 und im beispielhaft dargestellten Ausführungsfall etwas oberhalb der Förderebene 15 befindet sich eine Zulufteinrichtung 39 mit einer sich im Wesentlichen parallel zur Absaugöffnung 34 erstreckenden Zuluftöffnung 40, die mit der Absaugöffnung 34 eine Öffnungsebene 41 definiert, in der sich infolge einer aus der Zuluftöffnung ausströmenden Luftmenge und infolge einer durch die Absaugöffnung 34 abgesaugten Luftmenge eine Strömungswand 42 ausbildet, die eine im Haspelbereich 18, 19 ausgebildeten Dunstabzugsbereich 43 von einem das Walzgerüst 10 umgebenden Umgebungsbereich 44 in Förderrichtung 33 trennt.

Wie aus einer Zusammenschau der **Fig. 1** und **Fig. 2** deutlich wird, ist im vorliegenden Fall der längs der Förderrichtung 33 angeordneten weiteren Absaugkammer 29 eine ebenfalls längs der Förderrichtung 33 angeordnete Zulufteinrichtung 45 mit einer Zuluftöffnung 46 zugeordnet, sodass in einer durch die Absaugöffnung 37 und die Zuluftöffnung 46 definierten Öffnungsebene 47 infolge der Ausströmung einer Luftmenge aus der Zuluftöffnung 46 und Absaugung einer Luftmenge durch die Absaugöffnung 37 ebenfalls eine Strömungswand 48 erzeugt wird.

Im Unterschied zu den Absaugkammern 29, 31 der Absaugeinrichtung 25 sind im vorliegenden Fall die Absaugöffnungen 35 und 36 der Absaugkammern 30 und 32 nicht mit einer komplementär zugeordneten Zuluftöffnung einer Zulufteinrichtung zur Ausbildung einer Strömungswand versehen, sondern befinden sich benachbart einer körperlich ausgebildeten Trennwand angeordnet, die im Fall der Absaugöffnung 35 der Absaugkammer 30 durch eine Seitenwand 49 eines Verkleidungsschrankes 50 des Walzenständers 11 und im Fall der Absaugöffnung 36 der Absaugkammer 32 durch eine obere frontseitige Abschirmung 51 am Walzenständer 11 gebildet ist.

Zur Ausbildung der Zuluftöffnungen 40 und 46 der Zulufteinrichtungen 39 und 45 mit einer spaltförmigen Erstreckung ist im vorliegenden Fall ein entsprechender Düsenspalt an den Zulufteinrichtungen ausgebildet. Denkbar ist auch eine Reihenanordnung von Düsen, die eine insgesamt flächenförmige Ausströmung der Zuluft aus den Zulufteinrichtungen ermöglichen.

Wie insbesondere **Fig. 3** zeigt, sind die Absaugkammern 29, 30, 31 und 32 über hier rohrförmig ausgebildete Anschlussleitungen 52 mit einer Sammelleitung 53 beziehungsweise 54 verbunden, wobei an die Sammelleitung 54, wie **Fig. 3** zeigt, nicht nur die Anschlussleitungen 52 der Absaugkammern 29 bis 32 angeschlossen sind, sondern auch weitere Anschlussleitungen 55, 56, die mit einem Zentralgehäuse 57 beziehungsweise den Verkleidungsschränken 50 des Walzenständers 11 verbunden sind.

Die Sammelleitungen 53, 54 sind an einen hier nicht näher dargestellten Ventilator angeschlossen, wobei die Sammelleitungen 53, 54 in ihrem Durchflussquerschnitt vorzugsweise so bemessen sind, dass die Durchflussquerschnitte größer oder gleich der Summe der Durchflussquerschnitte der an die Absaugkammern 29 bis 32 angeschlossenen Anschlussleitungen 52 sind.

Zwischen den Anschlussleitungen 52 und der Sammelleitung 53 beziehungsweise der Sammelleitung 54 ist, wie **Fig. 1** zeigt, jeweils eine Anschlussschnittstelle 57 vorgesehen, die einen gleichzeitigen Anschluss sämtlicher Anschlussleitungen 52 an die jeweilige Sammelleitung 53 beziehungsweise 54 ermöglicht.

Wie insbesondere aus **Fig. 1** ersichtlich, werden die Zulufteinrichtungen 39 und 45 von demselben Ventilator 23 mit Luft versorgt, wie die Bandeintrag-/austrageinrichtungen 21. Da die Bandeintrag-/austrageinrichtungen 21 lediglich während des Einfädel-/Ausfädelvorgangs des Bandanfangs des Metallbandes 16 in den bzw. aus dem Walzspalt 14 in Betrieb sind, steht die Leistung des Ventilators 23 für die übrige Zeit des Betriebes des Walzgerüstes 11 ausschließlich zur Luftversorgung der Zulufteinrichtungen 39, 45 zur Verfügung.

Zur Aktivierung beziehungsweise Deaktivierung der Bandeintrag-/austrageinrichtungen 21 beziehungsweise der Zulufteinrichtungen 39 und 45 sind die Leitung 24 zwischen dem Ventilator 23 und der Bandeintrag-/austrageinrichtung 21 sowie eine von der Leitung 24 abzweigende, zu den Zulufteinrichtungen 39, 45 führende Zuluftleitung 58 mit Absperr- beziehungsweise Strömungsventilen 59 versehen.

Wie ferner aus **Fig. 1** ersichtlich, können ergänzend zu den Absaugkammern 29 bis 32 weitere Absaugkammern 60 unterhalb der Förderebene 15 des Metallbandes 16 und ebenfalls auch in einer Gerüstgrube 61 unterhalb des Walzenständers 11 sowie insbesondere auch eine Absaugkammer 62 im oberen Bereich des Walzenständers 11 vorgesehen sein.

## Patentansprüche

1. Walzgerüst (10) zum Walzen von Metallbändern (16) mit einer am Walzgerüst (10) angeordneten Absaugeinrichtung (25) umfassend zumindest eine oberhalb eines Walzspaltes (14) des Walzgerüstes (10) angeordnete Absaugkammer (29, 30, 31, 32) mit einer sich im Wesentlichen längs oder quer zur Förderrichtung (33) des Metallbandes (16) erstreckenden spaltförmigen Absaugöffnung (34, 35, 36, 37),
**dadurch gekennzeichnet,**
**dass** die Absaugöffnung (34, 35, 36, 37) innerhalb einer einen Haspelbereich (17, 19) überdeckenden Absaughaube (26) angeordnet ist, derart, dass die Absaugöffnung (34, 35, 36, 37) mit einer sich im Wesentlichen parallel zur Absaugöffnung (34, 35, 36, 37) erstreckenden Zuluftöffnung (40, 46) eine Öffnungsebene (41, 47) zur Erzeugung einer Strömungswand (42) definiert, die sich zumindest teilweise zwischen der Absaughaube (26) und einer durch den Walzspalt (14) verlaufenden Metallband-Förderebene (15) erstreckt und einen Dunstabzugsbereich (43) des Walzgerüstes (10) von einem Umgebungsbereich (44) des Walzgerüstes trennt.

2. Walzgerüst nach Anspruch 1,
**dadurch gekennzeichnet,**
**dass** die Absaugöffnung (34, 35, 36, 37) einen Abzugsspalt in einem den Dunstabzugsbereich (43) nach oben begrenzenden Haubenboden (27) ausbildet.

3. Walzgerüst nach Anspruch 1 oder 2,
**dadurch gekennzeichnet,**
**dass** die Absaugeinrichtung (25) zumindest zwei weitere, jeweils mit einer Absaugöffnung (35, 37) versehene Absaugkammern (30, 29) aufweist, wobei die Absaugöffnung (34) quer zur Förderrichtung (33) und die beiden weiteren Absaugöffnungen (35, 37) einander gegenüberliegend, jeweils längs der Förderrichtung (33) angeordnet sind.

4. Walzgerüst nach Anspruch 3,
**dadurch gekennzeichnet,**
**dass** zumindest eine der weiteren Absaugöffnungen (35, 37) zusammen mit einer der weiteren Absaugöffnung (35, 37) zugeordneten Zuluftöffnung (46) eine weitere Öffnungsebene (47) zur Erzeugung einer Strömungswand (48) zur Trennung des Dunstabzugsbereichs (43) vom Umgebungsbereich (44) des Walzgerüstes (10) definiert.

5. Walzgerüst nach Anspruch 3 oder 4,
**dadurch gekennzeichnet,**
**dass** eine weitere Absaugöffnung (36) quer zur Förderrichtung (33) angeordnet ist, derart, dass der Dunstabzugsbereich (43) allseitig von Absaugöffnungen (34, 35, 36, 37) umgeben ist.

6. Walzgerüst nach einem der vorangehenden Ansprüche,
**dadurch gekennzeichnet,**
**dass** unterhalb der Metallband-Förderebene (15) zumindest eine weitere mit einer Absaugöffnung versehene Absaugkammer (60) angeordnet ist.

7. Walzgerüst nach einem der vorangehenden Ansprüche,
**dadurch gekennzeichnet,**
**dass** oberhalb einer in einem Walzenständer (11) des Walzgerüstes (10) angeordneten Walzenanordnung zumindest eine weitere mit einer Absaugöffnung versehene Absaugkammer (62) vorgesehen ist.

8. Walzgerüst nach Anspruch 7,
**dadurch gekennzeichnet,**
**dass** die Absaugkammer (62) als eine Ständerseitenteile des Walzenständers (11) verbindende Ständertraverse ausgebildet ist.

9. Walzgerüst nach einem der vorangehenden Ansprüche,
**dadurch gekennzeichnet,**
**dass** zwischen den Absaugkammern (29, 30, 31, 32) und einer an einen Ventilator angeschlossenen Sammelleitung (53, 54) eine Mehrzahl von jeweils eine Absaugkammer (29, 30, 31, 32) mit der Sammelleitung (53, 54) verbindenden Anschlussleitungen (52) angeordnet sind.

10. Walzgerüst nach einem der vorangehenden Ansprüche,
**dadurch gekennzeichnet,**
**dass** die Summe der Durchflussquerschnitte der Anschlussleitungen (52) von zumindest zwei Absaugkammern (29, 30, 31, 32) unterschiedlich ist.

11. Walzgerüst nach Anspruch 10,
**dadurch gekennzeichnet,**
**dass** die Anschlussleitungen (52) unterschiedliche Durchflussquerschnitte aufweisen.

12. Walzgerüst nach Anspruch 10,
**dadurch gekennzeichnet,**
**dass** die Absaugkammern (29, 30, 31, 32) eine unterschiedliche Anzahl von Anschlussleitungen (52) mit übereinstimmendem Durchflussquerschnitt aufweisen.

13. Walzgerüst nach einem der vorangehenden Ansprüche,
**dadurch gekennzeichnet,**
**dass** das Walzgerüst (10) sowohl auf einer Einlaufseite als auch auf einer Auslaufseite mit einer Absaugeinrichtung (25) versehen ist.

14. Walzgerüst nach Anspruch 13,
**dadurch gekennzeichnet,**
**dass** die Absaugeinrichtungen (25) auf der Einlaufseite und der Auslaufseite eine übereinstimmende Anzahl Absaugkammern (29, 30, 31, 32) aufweisen, wobei die Anschlussleitungen (52) auf der Einlaufseite und der Auslaufseite in unterschiedlicher Anzahl ausgeführt oder im Durchflussquerschnitt unterschiedlich ausgebildet sind und an im Durchflussquerschnitt unterschiedlich bemessene Sammelleitungen (53, 54) angeschlossen sind.

15. Walzgerüst nach einem der Ansprüche 14,
**dadurch gekennzeichnet,**
**dass** die Sammelleitungen (52) der Einlaufseite und der Auslaufseite an einem gemeinsamen Ventilator angeschlossen sind.

16. Walzgerüst nach einem der vorangehenden Ansprüche,
**dadurch gekennzeichnet,**
**dass** zumindest eine Zuluftöffnung (40, 46) über eine Zuluftleitung (58) an einen zur Versorgung einer Bandeintrag-/Bandaustrageinrichtung (21) vorgesehenen Ventilator (23) angeschlossen ist.

17. Walzgerüst nach Anspruch 16,
**dadurch gekennzeichnet,**
**dass** die Zuluftleitung (58) für die Zuluftöffnung (40) zusammen mit einer Zuluftleitung für die Bandeintrag-/austrageinrichtung (21) an eine Leitung (24) des Ventilators angeschlossen ist.

18. Walzgerüst nach einem der Ansprüche 2 bis 17,
**dadurch gekennzeichnet,**
**dass** der Haubenboden (27) gegenüber einem den Haubenboden (27) tragenden und die Anschlussleitungen (52) der Absaugeinrichtung (25) aufnehmenden Haubengehäuse thermisch isoliert ist.

19. Walzgerüst nach einem der Ansprüche 2 bis 18,
**dadurch gekennzeichnet,**
**dass** der Haubenboden (27) mit einer Heizeinrichtung versehen ist.

20. Walzgerüst nach einem der vorangehenden Ansprüche,
**dadurch gekennzeichnet,**
**dass** zumindest eine Absaugkammer (29, 30, 31, 32) mit einer Wartungsöffnung versehen ist.

## Claims

1. A roll stand (10) for rolling metal strips (16) having a suction device (25) arranged on the roll stand, comprising at least one suction chamber (29, 30, 31, 32) arranged above a roll gap (14) of the roll stand (10) and having a gap-shaped suction opening (34, 35, 36, 37) extending essentially longitudinally or transversely to the conveying direction (33) of the metal strip (16),
**characterized in that**
the suction opening (34, 35, 36, 37) is arranged within a suction hood (26), which covers a coiler area (17, 19), in such a manner that the suction opening (34, 35, 36, 37) defines an opening plane (41, 47), for producing a flow wall (42), by means of a supply-air opening (40, 46) extending essentially parallel to the suction opening (34, 35, 36, 37), said flow wall (42) extending at least partially between the suction hood (26) and a metal-strip conveying plane (15) extending through the roll gap (14) and divides an extraction-hood area (43) of the roll stand (10) from a surrounding area (44) of the roll stand.

2. The roll stand according to claim 1,
**characterized in that**
the suction opening (34, 35, 36, 37) forms an extraction gap in a hood bottom (27) delimiting the extraction-hood area (43) upward.

3. The roll stand according to claim 1 or 2,
**characterized in that**
the suction device (25) comprises at least two other suction chambers (30, 29) which are each provided with a suction opening (35, 37), the suction opening (34) being arranged transversely to the conveying direction (33) and the other two suction openings (35, 37) being arranged opposite each other and each alongside the conveying direction (33).

4. The roll stand according to claim 3,
**characterized in that**
at least one of the other suction openings (35, 37) defines another opening plane (47), for producing a flow wall (48) for dividing the extraction-hood area (43) from the surrounding area (44) of the roll stand (10), in conjunction with a supply-air opening (46) allocated to the other suction openings (35, 37).

5. The roll stand according to claim 3 or 4,
**characterized in that**
another suction opening (36) is arranged transversely to the conveying direction (33) in such a manner that the extraction-hood area (43) is surrounded by suction openings (34, 35, 36, 37) from all sides.

6. The roll stand according to any one of the preceding claims,
**characterized in that**
at least one other suction chamber (60) provided with a suction opening is arranged below the metal-strip conveying plane (15).

7. The roll stand according to any one of the preceding claims,
**characterized in that**
at least one other suction chamber (62) provided with a suction opening is provided above a roll arrangement arranged in a roll housing (11) of the roll stand (10).

8. The roll stand according to claim 7,
**characterized in that**
the suction chamber (62) is realized as a housing traverse connecting housing side parts of the roll housing (11).

9. The roll stand according to any one of the preceding claims,
**characterized in that**
a plurality of connecting tubes (52), which each connect a suction chamber (29, 30, 31, 32) to a collecting tube (53, 54), is arranged between the suction chambers (29, 30, 31, 32) and the collecting tube (53, 54), which is connected to a fan.

10. The roll stand according to any one of the preceding claims,
**characterized in that**
the sum of the through-flow cross sections of the connecting tubes (52) differs to at least two suction chambers (29, 30, 31, 32).

11. The roll stand according to claim 10,
**characterized in that**
the connecting tubes (52) have different through-flow cross sections.

12. The roll stand according to claim 10,
**characterized in that**
the suction chambers (29, 30, 31, 32) comprise a different number of connecting tubes (52) having coinciding through-flow cross sections.

13. The roll stand according to any one of the preceding claims,
**characterized in that**
the roll stand (10) is provided with a suction device (25) on an entry side as well as on an exit side.

14. The roll stand according to claim 13,
**characterized in that**
the suction devices (25) comprise a coinciding number of suction chambers (29, 30, 31, 32) on the entry side and the exit side, the connecting tubes (52) being realized in differing numbers on the entry side and the exit side or being formed differently in the through-flow cross section and being connected to collecting tubes (53, 54), which are differently measured in the through-flow cross section.

15. The roll stand according to claim 14,
**characterized in that**
the collecting tubes (52) of the entry side and the exit side are connected to a shared fan.

16. The roll stand according to any one of the preceding claims,
**characterized in that**
at least one supply-air opening (40, 46) is connected to a fan (23), which is provided for supplying a strip feed/discharge device (21), via a supply-air tube (58).

17. The roll stand according to claim 16,
**characterized in that**
the supply-air tube (58) for the supply-air opening (40) is connected to a tube (24) of the fan in conjunction with a supply-air tube for the strip feed/discharge device (21).

18. The roll stand according to any one of the claims 2 to 17,
**characterized in that**
the hood bottom (27) is thermally isolated with respect to a hood housing supporting the hood bottom (27) and accommodating the connecting tubes (52) of the suction device (25).

19. The roll stand according to any one of the claims 2 to 18,
**characterized in that**
the hood bottom (27) is provided with a heating device.

20. The roll stand according to any one of the preceding claims,
**characterized in that**
at least one suction chamber (29, 30, 31, 32) is provided with a maintenance opening.

## Revendications

1. Cage de laminoir (10) pour laminer des bandes métalliques (16) ayant un dispositif d'aspiration (25) disposé à la cage de laminoir, comprenant au moins une chambre d'aspiration (29, 30, 31, 32) disposée au-dessus d'une emprise (14) du cage de laminoir (10) et ayant une ouverture d'aspiration (34, 35, 36, 37) en forme d'emprise et s'étendant essentiellement longitudinalement ou transversalement à la direction de convoyage (33) de la bande métallique (16),
**caractérisée en ce que**
l'ouverture d'aspiration (34, 35, 36, 37) est disposée dans une hotte aspirante (26), qui couvert une zone enrouleur-dévideur (17, 19), de telle manière que l'ouverture d'aspiration (34, 35, 36, 37) définit un plan d'ouverture (41, 47), pour la production d'une paroi d'écoulement (42), au moyen d'une ouverture d'air entrant (40, 46) s'étendant essentiellement parallèlement à l'ouverture d'aspiration (34, 35, 36, 37), ladite paroi d'écoulement (42) s'étendant au moins partiellement entre la hotte aspirante (26) et un plan de convoyage de bande métallique (15), qui s'étend par l'emprise (14), et séparant une zone de hotte (43) du cage de laminoir (10) d'une zone périphérique (44) du cage de laminoir.

2. Cage de laminoir selon la revendication 1,
**caractérisée en ce que**
l'ouverture d'aspiration (34, 35, 36, 37) forme une emprise aspirante dans un fond de hotte (27) délimitant la zone de hotte (43) à la hausse.

3. Cage de laminoir selon la revendication 1 ou 2,
**caractérisée en ce que**
le dispositif d'aspiration (25) comprend au moins deux autres chambres d'aspiration (30, 29) qui sont pourvues chacune d'une ouverture d'aspiration (35, 37), l'ouverture d'aspiration (34) étant disposée transversalement à la direction de convoyage (33) et les autres deux ouvertures d'aspiration (35, 37) étant disposées chacune en vis-à-vis le long de la direction de convoyage (33).

4. Cage de laminoir selon la revendication 3,
**caractérisée en ce qu'**
au moins une des autres ouvertures d'aspiration (35, 37) définit un autre plan d'ouverture (47) pour la production d'une paroi d'écoulement (48) pour séparer la zone de hotte (43) de la zone périphérique (44) du cage de laminoir (10) en combinaison avec une ouverture d'air entrant (46) associée à l'autre ouverture d'aspirations (35, 37).

5. Cage de laminoir selon la revendication 3 ou 4,
**caractérisée en ce qu'**
une autre ouverture d'aspiration (36) est disposée transversalement à la direction de convoyage (33) de telle manière que la zone de hotte (43) est encerclée par des ouvertures d'aspiration (34, 35, 36, 37) de toutes côtés.

6. Cage de laminoir selon l'une quelconque des revendications,
**caractérisée en ce qu'**
au moins une autre chambre d'aspiration (60) pourvue d'une ouverture d'aspiration est disposée au-dessous du plan de convoyage de bande métallique (15).

7. Cage de laminoir selon l'une quelconque des revendications,
**caractérisée en ce qu'**
au moins une autre chambre d'aspiration (62) pourvue d'une ouverture d'aspiration est pourvue au-dessus d'un agencement de cylindres disposé dans une caisse de cylindres (11) du cage de laminoir (10).

8. Cage de laminoir selon la revendication 7,
**caractérisée en ce que**
la chambre d'aspiration (62) est réalisée en tant que traverse de caisse reliant des parties latérales de caisse de la caisse de cylindres (11).

9. Cage de laminoir selon l'une quelconque des revendications,
**caractérisée en ce qu'**
une pluralité de tuyaux de connexion (52), qui relient chacun une chambre d'aspiration (29, 30, 31, 32) à un tuyau de collection (53, 54), est disposé entre les chambres d'aspiration (29, 30, 31, 32) et le tuyau de collection (53, 54) qui est relié à un ventilateur.

10. Cage de laminoir selon l'une quelconque des revendications,
**caractérisée en ce que**
la somme des sections de passage des tuyaux de connexion (52) se diffère d'au moins deux chambres d'aspiration (29, 30, 31, 32).

11. Cage de laminoir selon la revendication 10,
**caractérisée en ce que**
les tuyaux de connexion (52) ont des sections de passage différents.

12. Cage de laminoir selon la revendication 10,
**caractérisé en ce que**
les chambres d'aspiration (29, 30, 31, 32) ont un nombre différent de tuyaux de connexion (52) ayant une section de passage concordante.

13. Cage de laminoir selon l'une quelconque des revendications,
**caractérisée en ce que**
la cage de laminoir (10) est pourvue d'un dispositif d'aspiration (25) sur un côté d'entrée et sur un côté de sortie.

14. Cage de laminoir selon la revendication 13,
**caractérisée en ce que**
les dispositifs d'aspiration (25) ont un nombre concordant de chambres d'aspiration (29, 30, 31, 32) sur le côté d'entrée et le côté de sortie, les tuyaux de connexion (52) étant réalisés en nombres différents sur le côté d'entrée et le côté de sortie ou étant formé différemment dans la section de passage et étant relié aux tuyaux de collection (53, 54) qui sont mesurés différemment dans la section de passage.

15. Cage de laminoir selon la revendication 14,
**caractérisée en ce que**
les tuyaux de collection (52) du côté d'entrée et du côté de sortie sont reliés à un ventilateur commun.

16. Cage de laminoir selon l'une quelconque des revendications,
**caractérisée en ce qu'**
au moins une ouverture d'air entrant (40, 46) est reliée à un ventilateur (23), qui est prévu pour l'alimentation d'un dispositif d'avance/de décharge de bande (21), par un tuyau d'air entrant (58).

17. Cage de laminoir selon la revendication 16,
**caractérisée en ce que**
le tuyau d'air entrant (58) pour l'ouverture d'air entrant (40) est relié à un tuyau (24) du ventilateur en combinaison avec un tuyau d'air entrant pour le dispositif d'avance/de décharge de bande (21).

18. Cage de laminoir selon l'une quelconque des revendications 2 à 17,
**caractérisée en ce que**
le fond de hotte (27) est isolé thermiquement par rapport à une caisse de hotte supportant le fond de hotte (27) et accommodant les tuyaux de connexion (52) du dispositif d'aspiration (25).

19. Cage de laminoir selon l'une quelconque des revendications 2 à 18,
**caractérisée en ce que**
le fond de hotte (27) est pourvue d'un dispositif de chauffage.

20. Cage de laminoir selon l'une quelconque des revendications,
**caractérisée en ce qu'**
au moins une chambre d'aspiration (29, 30, 31, 32) est pourvue d'une ouverture de maintenance.
